# EUROPÄISCHE PATENTSCHRIFT

(11) **EP 0 402 800 B1**
(45) Veröffentlichungstag und Bekanntmachung des Hinweises auf die Patenterteilung: **30.03.1994**
(21) Anmeldenummer: 90110929.8
(22) Anmeldetag: 09.06.1990
(51) Int. Cl.: B21D 24/14

(54) **Druckwange im Ziehapparat einer Presse**
Pressure cheek in the drawing apparatus of a press
Jumelle de pression dans l'appareil d'emboutissage d'une presse

(30) Priorität: 14.06.1989 DE 3919372
(43) Veröffentlichungstag der Anmeldung: 19.12.1990
(73) Patentinhaber: L. SCHULER GmbH, D-73012 Göppingen (DE)
(72) Erfinder: Baur, Siegfried, D-7320 Göppingen (DE); Brandstetter, Rudi, D-7321 Adelberg (DE)

(56) Entgegenhaltungen:
- EP-A- 0 401 534
- DE-A- 2 331 754
- DE-B- 2 511 569
- DE-C- 951 146
- US-A- 3 494 169

## Beschreibung

Die Erfindung betrifft Ziehapparate insbesondere die in diesen eingesetzten Druckwangen.

Die Druckwange eines Ziehapparats überträgt die von den Druckzylindern aufzubringende Kraft auf den Blechhalter als Gegenkraft zum Ziehvorgang und die Kraft und Bewegung zum Auswerfen der Werkstücke aus dem Zieh-Werkzeug heraus. Zur Vermeidung von Rissen in den Werkstücken bei zu hoher Blechhalterkraft und von Faltenbildung bei zu geringer Blechhalterkraft während des Ziehens sind die Druckzylinder auf unterschiedliche Anfangsdrücke und die Drücke während des Ziehvorgangs einzeln nachregelbar.

Die Blechhalter der Werkzeuge sind in sich starre Gebilde, ebenso die Druckwangen in den Ziehapparaten, so daß sich die Differenz der diskret eingestellten Drücke und Druckverläufe in den Druckzylindern nur bedingt auf das Werkstück bzw. deren Randbereiche auswirken.

In unserer nicht vorveröffentlichten DE-A-38 07 683. ist ein Ziehapparat in Ziehstufen einer Presse beschrieben worden für Ziehteile (Werkstücke) von unten haltende Blechhalter. Die Blechhalter sind von einer Druckwange des Ziehapparats beaufschlagbar, deren Bewegungen und momentane Gegenhaltekraft in Druckzylindern gesteuert bzw. geregelt wird. Die DE-A-3 807 683 beschreibt weiterhin Drucksteuer-Druckregelmittel für die Beaufschlagung der Druckzylinder in der dem Ziehvorgang vorausgehenden Phase, in der Phase des Ziehvorgangs und in der dem Ziehvorgang nachfolgenden Phase. Zur Abstützung des Blechhalters in diskreten Punkten ist die Druckwange in einzelne Segmente unterteilt, die unabhängig voneinander durch jeweils einen Druckzylinder beaufschlagbar sind.

Aus der DE-C-951 146 ist ein Pressentisch bekannt, der drei Druckwangen aufweist. Jede der Druckwangen wirkt mit einem einzigen Druckluftzylinder zusammen. Die Druckwangen sind untereinander durch verschiebbare mechanische Riegel verspannbar zu einem in sich starren Gebilde. Zudem ist es für einen Gleichlauf der Druckwangen erforderlich, die Druckluftzylinder zusammenzuschalten. Eine diskrete Steuerung/Regelung des Bewegungs- und Druckverlaufs der einzelnen Druckwangen ist dann nicht möglich.

In der nicht vorveröffentlichten EP-A1-0 401 534 ist eine hydraulische Zieheinrichtung im Pressentisch einer Presse beschrieben, bei der die Zieheinrichtung für den Betrieb mit eine in der Mitte der Ziehstation befindlichen Werkzeug und für den Betrieb mit zwei in Durchlaufrichtung parallel angeordneten Werkzeugen anwählbar ist. Die Blechhalterkraft ist jeweils an den vier Eckpunkten des bzw. der Blechhalter über Druckwangen wirkend und entsprechend dem Formungsgrad einstellbar.

Es ist Aufgabe der Erfindung, unabhängig von der Anzahl und Größe der auf dem Ziehapparat aufliegenden Werkzeuge bzw. Werkzeugsätze, die Möglichkeiten der vor, während und nach der Ziehphase wirkenden Druck-Steuerung bzw. Druckregelung in den Druckzylindern voll auf den Blechhalter und somit auf das Werkstück zu übertragen.

Die Aufgabe ist nach der Erfindung gelöst durch die Merkmale nach Anspruch 1. Jedes der Segmente der Druckwange ist somit feinfühlig auf die Erfordernisse des Ziehens in Teil- (Rand-) bereichen des Werkstücks bzw. mehrerer gleichzeitig zu formender Werkstücke einstellbar.

Es sind vielgestaltige Verbindungsmöglichkeiten zwischen den Segmenten der Druckwange gegeben bei hoher Anpassung an die Bedingungen des Ziehbetriebs.

Entsprechend einer Ausführungsform nach Anspruch 2 wird für die Verbindung zwischen den Segmenten der Druckwange auf ein bewährtes Bauteil zurückgegriffen.

Mit der Maßnahme entsprechend der Merkmale nach dem Anspruch 3 kann wiederum die Anzahl an Druckzylindern verringert werden, wobei trotzdem die Ziehverhältnisse in dem jeweiligen Druckpunkt und in den Es zeigen:
- Fig. 1: einen Ziehapparat mit einer in Segmente geteilten Druckwange in einer Schnittdarstellung nach dem Schnittverlauf I-I in Fig. 2,
- Fig. 2: den Ziehapparat mit einem auf diesen verfahrenen Schiebetisch in einer Draufsicht,
- Fig. 3: eine vergrößerte Darstellung des in Fig. 1 mit III angedeuteten Bereichs,
- Fign. 4 u. 5: jeweils den oberen Bereich des Ziehapparats gemäß Fig. 1 zur DarstelLung unterschiedlicher Belegungen der Lochplatte des Schiebetisches,
- Fig. 6: eine vereinfachte Darstellung von Druckwangen bekannter Art und
- Fign. 7 bis 9: einige von verschiedenen möglichen Ausgestaltungsformen der Segmente der Druckwange eines Ziehapparats nach der Erfindung.

Der Ziehapparat in Fig. 1 ist in dem Pressentisch 1 vermittels einer Grundplatte 14 gehalten. Mit der Positionsziffer 2 wird auf einen Schiebetisch hingewiesen, der in die Presse und aus dieser heraus verfahrbar ist. Der Schiebetisch trägt ein mit 19 angedeutetes Werkzeug, einen Werkzeugsatz oder mehrere Einzel-Werkzeuge. Die Werkzeuge weisen Blechhalter auf, mit denen in der Lochplatte 16 des Schiebetisches geführte Druckbolzen 4 zusammenwirken. Es sind alle Druckbolzen gesetzt. Die Druckbolzen sind für den Schiebetischwechsel durch eine dünnwandige Stiftplatte 3 von unten in dem Schiebetisch gehalten.

Der Ziehapparat wird im wesentlichen gebildet durch Druckzylinder 9 zum Ziehen und ggf. einen Druckzylinder 10 zum Auswerfen, wobei die Druckzylinder an der Grundplatte 14 gehalten sind, weiterhin durch geführte Druckstangen 8 und eine heb- und senkbare Druckwange 5. Die Druckwange ist unterteilt in einzelne Segmente 6, hier in drei Segmente. Die Druckstangen sind vermittels Kugel- o.dgl. Gelenke 13 von unten gegen die Segmente gelegt. Die Segmente weisen Absätze auf, wodurch an den außen befindlichen (äußeren) Segeenten überstehende Anschlage 11 gebildet sind, die in dementsprechende Ansnehmungen in dem innen befindlichen (inneren) Seggent greifen in einer das innere Segment untergreifenden Weise.

Entsprechend Fig. 3 sind zwischen den Anschlägen 11 an den beiden äußeren der Segmente 6 und jeweils einer den Anschlägen gegenüber befindlichen Anlagefäche 15 an dem inneren Segment Kugel- o.dgl. Gelenke 12 eingesetzt, um so z.B. das innere Segment durch den Auswerferzylinder anheben zu können. Wesentlich ist hierbei der Einfluß auf die Federsteifigkeit (Umgehung) durch die Mehrgliedrigkeit der Druckwange.

Fig. 2 läßt den Druckangriff der Druckzylinder 9 in den Eckbereichen 7 der Segmente 6 erkennen. Mit 20 sind Führungsmittel für das bzw. die inneren Segmente angedeutet.

Entsprechend der Gestaltung eines Werkzeugs kann es sinnvoll sein, nach Fig. 4 nur Druckbolzen 4 oberhalb des inneren Segments 6 zu setzen. Hierbei werden die vier, über die äußeren Segmente an dem inneren Segment angreifenden Druckzylinder gesteuert. Die außen liegenden und an den äußeren Segmenten angreifenden Druckzylinder werden im Sinne eines parallelen Hochlaufens und Absenkens der äußeren Segmente angesteuert.

Entsprechend der Gestaltung eines Werkzeugs, eines Werkzeugsatzes oder z.B. zweier Werkzeuge fuhr beispielsweise eine linke und eine dazu spiegelgleiche rechte Seitentür kann eine Belegung der Lochplatte 16 mit Druckbolzen 4 nach Fig. 5 zweckmäßig sein.

Die Fign. 6 bis 9 dienen dem Vergleich zwischen der Erfindung und dem Stand der Technik. Fig. 6 zeigt drei Druckwangen 5 gemäß der eingangs angeführten DE-C 951 146. Jede der Druckwangen ist durch einen Druckzylinder (Pfeil 18) beaufschlagbar. Die Druckwangen sind durch Sperriegel 17 untereinander zu einem starren Gebilde verbindbar.

Demgegenüber weist Fig. 7 eine Druckwange 5 auf mit drei, oder wie hier angedeutet, mehreren Segmenten 6. Jedes der Segmente ist unabhängig voneinander durch Druckzylinder (Pfeil 18) beaufschlagbar. Die Druckzylinder greifen in den Eckbereichen, wie es in Fig. 2 dargestellt worden ist, an den Segmenten an.

Die Fign. 8 und 9 zeigen Ausgestaltungen gemäß der Fign. 1 bis 5 mit unterschiedlich angeordneten, überstehenden Anschlägen 11.

## Patentansprüche

1. Ziehapparat in einer Presse, mit über eine Druckwange (5) auf Blechhalter und Werkstück im Werkzeug (19) wirkenden Druckzylindern (9, 10), wobei die Druckwange (5) in einzelne Segmente (6) unterteilt ist und die Segmente (6) einzeln oder gemeinsam gegen Blechhalter eines Werkzeugs (19) oder eines Werkzeugsatzes, bei Verwendung mehrerer Werkzeuge oder Werkzeugsätze gegen unterschiedlich, auch gleichzeitig beaufschlagbare Blechhalter legbar sind, mit in jedem der Eckbereiche (7) der Segmente (6) angreifenden Druckzylinder (9), und wobei jeweils eines von zwei benachbarten Segmenten mit überstehenden Anschlägen (11) versehen ist, die unter das andere Segment greifen.

2. Ziehapparat nach Anspruch 1, **dadurch gekennzeichnet**, daß zwischen jede Anschlag (11) an dem einen benachbarter Segmente (6) und einer Anlagefläche (15) an dem anderen der Segmente ein Kugel-o. dgl. Gelenk (12) eingebaut ist.

3. Ziehapparat nach Anspruch 1 oder 2, **dadurch gekennzeichnet**, daß die Druckzylinder (9) gegen die überstehenden Anschläge (11) die Eckbereiche (7) benachbarter Segmente (6) beaufschlagend gelegt sind.

## Claims

1. Drawing apparatus in a press, having pressure cylinders (9, 10) which act, via a pressure cheek (5), upon the blank holder and workpiece in the tool (19), the pressure cheek (5) being divided up into individual segments (6) and the segments (6) being able to be laid individually or jointly against blank holders of a tool (19) or of a tool set, where a plurality of tools or tool sets are used, against blank holders which can be pressurized differently and also simultaneously, having a pressure cylinder (9) which impacts upon each of the corner regions (7) of the segments (6), and one of two adjacent segments, in each case, being provided with projecting stops (11) which reach beneath the other segment.

2. Drawing apparatus according to Claim 1, characterized in that between each stop (11) on the one adjacent segment (6) and a bearing surface (15) there is fitted, on the other of the segments, a ball joint or similar joint (12).

3. Drawing apparatus according to Claim 1 or 2, characterized in that the pressure cylinders (9) are laid against the projecting stops (11) such that they pressurize segments (6) adjacent to the corner regions (7).

## Revendications

1. Appareil d'emboutissage dans une presse comportant des vérins de poussée (9, 10) qui agissent au moyen d'un plateau de poussée (5) sur des serre-flans et la pièce à travailler dans l'outil (19), où le plateau de poussée (5) est divisé en segments (6) susceptibles de s'appuyer individuellement ou en commun contre des serre-flans d'un outil (19) ou d'un jeu d'outils ou, en cas d'utilisation de plusieurs outils ou jeux d'outils, contre des serre-flans sollicités différemment mais simultanément, des vérins de poussée (9) attaquant chacune des zones d'angle (7) des segments (6) et où, dans chaque paire de segments adjacents l'un de ceux-ci comporte des butées proéminentes (11) qui sont engagées sous l'autre segment.

2. Appareil d' emboutissage selon la revendication 1 **caractérisé** en ce qu'une articulation (12) à rotule ou similaire est montée entre chaque butée (11) située sur l'un de deux segments adjacents (6) et une surface d'appui (15) située sur l'autre segment.

3. Appareil selon la revendication 1 ou 2 **caractérisé** en ce que les vérins de poussée (9) sont appliqués contre les butées proéminentes (11) en sollicitant les zones d'angle (7) de segments adjacents (6).
